# EUROPÄISCHE PATENTSCHRIFT

(11) **EP 1 394 350 B1**
(45) Veröffentlichungstag und Bekanntmachung des Hinweises auf die Patenterteilung: **31.03.2010**
(21) Anmeldenummer: 03017805.7
(22) Anmeldetag: 05.08.2003
(51) Int. Cl.: E06B 9/80, E06B 9/11, A47B 96/00

(54) **Möbel mit einer Bremsvorrichtung für Jalousiezüge**
Furniture with a braking device for blinds
Meuble avec un dispositif de freinage pour stores

(30) Priorität: 28.08.2002 DE 20213194 U
(43) Veröffentlichungstag der Anmeldung: 03.03.2004
(73) Patentinhaber: REHAU AG + Co, 95111 Rehau (DE)
(72) Erfinder: Timm, Matthias, 95111 Rehau (DE); Mehnert, Peter, 95111 Rehau (DE)

(56) Entgegenhaltungen:
- DE-B- 1 237 748
- DE-U1- 29 618 802
- DE-U1- 29 816 832
- US-A- 3 532 153
- US-A- 4 657 318

## Beschreibung

Die Erfindung betrifft ein Möbel mit einer Bremsvorrichtung für Jalousiezüge und dergleichen translatorisch bewegbarer und/oder aufrollbarer Roll- oder Schiebeelemente, wobei die Möbel kastenförmig ausgebildet sind und einander gegenüberliegende Korpusseiten aufweisen, wobei die Jalousiezüge, die aus nebeneinander angeordneten Profilen, Stäben, Leisten und dergleichen bestehen, beweglich in in den einander gegenüberliegenden Korpusseiten eingebrachten Nuten bzw. Führungselementen geführt sind und einem Bremskörper.

Derartige Jalousiezüge werden in Einrichtungsgegenständen, insbesondere von Möbeln, eingesetzt, wobei diese auch als Rollschränke bezeichnet werden. Rollschränke haben den Vorteil, dass sie hinsichtlich des Platzbedarfes sehr vorteilhaft sind. Sie nehmen den gleichen Platz bzw. Volumen in Anspruch, unabhängig davon, ob sie geöffnet oder geschlossen sind. Derartige Rollschränke sind im Allgemeinen so ausgeführt, dass an den vertikalen oder auch horizontalen Korpusseiten Nuten ausgebildet sind, in denen sich die Jalousiezüge bewegen können und zwar derart, dass sie sich vorzugsweise auf- bzw. abwärts bewegen. Die Jalousiezüge aus dem bekannten Stand der Technik werden üblicherweise aus Profilen, Stäben, Leisten oder Ähnlichem gebildet, wobei diese beispielsweise rückseitig an einem einheitlichen Stoff oder an einer ähnlichen Bahn befestigt sind oder aber auch über Verbindungselemente miteinander direkt verbindbar sind.

Jalousiezüge und die mit ihnen korrespondierenden Nuten bzw. Führungselemente müssen so ausgebildet sein, dass zum einen die Nuten bzw. Führungselemente so breit ausgeführt sind, dass die Jalousiezüge darin leicht und ohne Kraftaufwand bewegbar sind. Andererseits dürfen die Jalousiezüge in den Nuten bzw. Führungselementen nicht zu leicht bewegbar sein, da diese sonst beispielsweise bei der Abwärtsbewegung auf die Finger des Nutzers fallen können und so zu Verletzungen führen.

Jalousiezüge haben beispielweise bei Rollschränken, in denen die Bewegung vertikal erfolgt, den Nachteil, dass diese sich beim Öffnen bzw. Schließen ungebremst bewegen können, wodurch beim Benutzer ein gewisses Verletzungsrisiko entstehen kann.

Die DE 12 37 748 zeigt ein Bremssystem für einen Rollladen eines Schrankes, bei dem auf der Rückseite zwei Federn angeordnet sind. Die Federn sind mit einem Ende und gegenüberliegend im Bereich von Seitenflächen des Schrankes angelenkt, wobei das jeweilig andere Ende in einem an dem Schlussbalken des Rollladens befestigten Ring eingehängt ist. Sowohl beim Schließen wie auch Öffnen des Rollladens wird die Bewegung des Rollladens durch die beiden Federn abgebremst.
Durch die Anlenkung der Federn auf der Rückseite ist die Bestimmung des Bremspunktes, zumindest beim Verschließen des Rollladens, problematisch, da die Federn, wie in Figur 3 der Zeichnung dargestellt, an der hinteren oberen Kante des Schrankes abgeknickt werden. Die einzelnen Windungen der Spiralen der Federn verhaken sich somit beim Verschließen des Rollladens und insbesondere kurz vor der Endstellung des Rollladens können die durch das Verhaken erzeugten Kräfte je nach Geschwindigkeit der Bewegung des Rollladens unterschiedlich groß sein, so dass mal die eine, mal die andere Windung der Spiralen den Rollladen zum Halten bringt und somit unterschiedliche Haltepunkte definiert. Durch die permanente Verbindung von Ring und Spiralen ist die dargestellte Bremsvorrichtung auch denkbar ungeeignet für die durch die vorliegende Erfindung ebenfalls beanspruchte schneckenförmige Führungsschiene.

Die US 3,532,153 zeigt einen Rollladenschrank mit einem Bremssystem im oberen Bereich des Schrankes. Im Bereich der beiden Enden eines Profils des Rollladens sind federnde Elemente fest angelenkt, die gemäß einem Ausführungsbeispiel der Erfindung mit einem anderen Federelement, das an der Rückseite des Schrankes angelenkt ist, verbunden sind. Diese Verbindung bewirkt eine Bremsbewegung, jeweils beim Öffnen und Schließen des Rollladens. Vorteilhaft gegenüber der DE 12 37 748 ist die Befestigung des federnden Elementes an der Rückseite im oberen Bereich, so dass die Bremsvorrichtung nicht über eine Kante abgeknickt wird. Durch die permanente Verbindung der Bremsvorrichtung mit dem Rollladen ist auch dieses System für ein schneckenförmiges Aufrollen des Rollladens ungeeignet.

Die US 4,657,318 betrifft ebenfalls einen Rollladenschrank mit Bremssystem. Das Bremssystem ist innerhalb des Schrankes unter einer Ebene des Rollladens im oberen Bereich des Schrankes angeordnet. Dabei weisen die jeweiligen Endprofile des Rollladens Haken auf, die in über die Breite des Schrankes gespannte federnde Elemente einhaken.

Die zweifache Ausführung von federnden Elementen dient dem Abbremsen beim Öffnen bzw. Schließen des Rollladens aufgrund der zu geringen Tiefe des Schrankes und damit die federnden Elemente nicht umgelenkt werden müssen. Im Falle nur eines federnden Elementes würde sich nämlich entweder beim Schließen oder Öffnen des Rollladens das federnde Element quer durch den Innenraum des Schrankes erstrecken, sofern nicht eine Umlenkung im Bereich der Umlenkung des Rollladens vorgesehen ist.

Bei der DE 298 16 832 U1 wird ein Rollladensystem beschrieben, das ein Federmechanismus auf der Rückseite eines Rollladenschrankes aufweist. Vornehmlich wird dieses Federsystem aber nicht zum Abbremsen des Rollladens verwendet, sondern es dient der leichtgängigen Betätigung des Rollladens selbst. Im Übrigen geht diese Vorrichtung nicht über den Stand der Technik der anderen zitierten Schriften hinaus.

Die DE 296 18 802 U1 zeigt als einzige Schrift eine schneckenförmige Führungsschiene für den Rollladen. Im Gegensatz zur erfindungsgemäßen Lösung ist aber ein Seil für einen Gewichtsausgleich des Rollladens an der vordersten Profilschiene, zumindest im vorderen Bereich des Rollladens, angelenkt. Dieses System kann durchaus als Bremssystem verstanden werden, wobei aber im Falle der schneckenförmigen Führungsschiene dieses System nicht mit denen aus den anderen zitierten Schriften mit fester Anlenkung des Bremssystems an dem Rollladen kombinierbar ist. Es erscheint nämlich nicht zweckmäßig, vielmehr ist es auch technisch unvorteilhaft, wenn das federnde Element, das im Bereich de hinteren Endes des Rollladens mit diesem fest verbunden ist, mit dem Rollladen im geöffneten Zustand des jeweiligen Schrankes aufgerollt würde.

Um diese Nachteile zu beseitigen, ist bereits vorgeschlagen worden, im hinteren Teil von Schrank und Jalousiezug ein Federsystem einzubringen. Mit diesem Federsystem kann erreicht werden, dass der Jalousiezug leicht in der Nut bzw. Führungselement bewegbar ist, ohne sich von selbst zu bewegen, wenn der Nutzer diesen nicht mehr berührt. Der Nachteil dieser Lösung besteht darin, dass einerseits das Federsystem sehr kompliziert aufgebaut und damit sehr aufwändig montierbar ist und andererseits das nutzbare Volumen des Schrankes reduziert wird, da eine zusätzliche Rückwand erforderlich ist, hinter der dieses Federsystem befestigt werden muss.
Eine weitere Möglichkeit besteht darin, die Nuten bzw. Führungselemente relativ breit auszuführen, um die Beweglichkeit der Jalousiezüge zu gewährleisten, aber in der Nut bzw. dem Führungselement einen zusätzlichen Stoff einzubringen, wie z.B. einen Kunststoffstreifen, der die Bewegung der Jalousiezüge bremsen soll.
Es wurde weiterhin vorgeschlagen, an bestimmten Profilen, Stäben, Leisten und dergleichen der Jalousiezüge Reibungszapfen anzubringen, die in den Nuten bzw. Führungselementen mitlaufen und die Bewegung der Jalousiezüge bremsen.
In der Funktionsfähigkeit und auch in der Wirtschaftlichkeit dieser Lösungen treten jedoch erhebliche Nachteile und Probleme auf.

Bremsvorrichtungen für Jalousiezüge der eingangs beschriebenen Art bestehen herkömmlicherweise aus an den Enden von Jalousiezügen befestigten Seilzügen, die ihrerseits mit einem eine Drehfeder und einen Arretierkörper aufweisenden Feststelloder Bremskörper verbunden sind, der sich vorzugsweise im Inneren des Schrankes im hinteren Bereich quer durch diesen erstreckt.
Diese Bremsvorrichtungen sind jedoch bei Reparaturen nur sehr schwer und umständlich zugänglich, so dass am Möbel selbst erhebliche Vorarbeiten auszuführen sind, um mögliche defekte Teile der Bremsvorrichtung auszutauschen bzw. diese zu reparieren.

Es wurden weiterhin als Bremsvorrichtungen federbelastete Rollen, die auf die Innenseiten der Jalousiezüge wirken, verwendet. Das durch eine Federkraft belastete und sich auf der Innenseite abstützende Element drückt die Außenfläche desJalousiezuges gegen die Außenkante der Nut bzw. des Führungselementes, um so eine die Bewegung der Jalousiezüge entgegenwirkende Reibungskraft zu erzeugen.
Diese Lösung hat jedoch den Nachteil, dass diese Bremsvorrichtung ständig im Eingriff zu den Jalousiezügen steht, so dass das Öffnen oder Schließen nur gegen die Überwindung der entgegenwirkenden Reibungskraft möglich ist. Eine Leichtgängigkeit, welche insbesondere bei sehr hohen Schränken erforderlich ist, ist durch diese Lösung somit nicht gegeben.

Eine weitere Bremsvorrichtung, die auf Jalousiezüge wirkt, ist aus der DE 195 31 071 bekannt.
Die hier beschriebene Bremsvorrichtung besteht aus einem in einem Gehäuse angeordneten Bremskörper, wobei der Bremskörper als bewegliche, aus einer in Bremsrichtung arretierenden Bremsbetriebsstellung durch ein mit dem Jalousiezug koppelbarem Betätigungselement in eine Freigabestellung überführbare Bremsbacke, ausgebildet ist. Durch die bewegliche Anordnung des Bremskörpers innerhalb des Gehäuses ist dieser in Folge des Eigengewichtes bei geöffnetem Jalousiezug automatisch in der Bremsstellung positioniert. Wird der Jalousiezug geöffnet, wird die Bremsbacke durch den Betätigungskörper, beispielsweise einem Streifen aus einem elastischen Material, im Verlaufe der Öffnungsbewegung des Jalousiezuges automatisch in seine Freigabestellung überführt, so dass der Jalousiezug ohne Behinderungen durch den Bremskörper selbst in seine geöffnete Stellung gebracht werden kann. Derartige Bremsvorrichtungen sind jedoch konstruktiv sehr aufwändig herstellbar bzw. montierbar und dadurch entsprechend kostenintensiv. Ein weiterer Nachteil wird darin gesehen, dass es durch den an der Innenseite des Jalousiezuges reibenden Bremskörper zu optischen Beeinträchtigungen bzw. zu Schädigungen des Jalousiezuges führen kann.

Der vorliegenden Erfindung liegt somit die Aufgabe zu Grunde, eine Bremsvorrichtung für Jalousiezüge zu schaffen, mit der die erläuterten, mit dem bekannten Stand der Technik verbundenen Nachteile beseitigt werden können, die mit einfachen baulichen Mittel hergestellt bzw. montiert werden kann und die einen geringen Kostenaufwand verursacht.

Erfindungsgemäß wird die Aufgabe durch die Merkmale des Anspruchs 1 gelöst.

Weitere vorteilhafte Ausgestaltungen sind den entsprechenden Unteransprüchen zu entnehmen.

In einer vorteilhaften Ausführung des erfindungsgemäßen Möbels mit einer Bremsvorrichtung für Jalousiezüge ist das dehnbare Element als Gummischnur mit an ihren freien Enden angeordneten Befestigungselementen ausgebildet, so dass diese vorteilhafterweise sehr einfach auch an sehr gut zugänglichen Stellen in dem Möbel anbringbar ist.

Das verwendete Halteelement, welches wenigstens einen von seiner Grundfläche wegragenden bogenförmigen Haken aufweist, ist an dem Profil, Stab, Leiste oder dergleichen des Jalousiezuges angeordnet, welches bei durch den Jalousiezug geschlossenem Möbel der oberen Korpusseite beabstandet zugeordnet ist.

Es konnte weiterhin überraschend festgestellt werden, dass an den Aufnahmeelementen, welche eine schneckenförmig ausgebildete Führungsschiene aufweisen, Befestigungselemente für das dehnbare Element anordenbar sind, die eine Funktionsfähigkeit der Bremsvorrichtung gewährleisten.

Die Vorteile des erfindungsgemäßen Möbels mit einer Bremsvorrichtung werden in dem geräuscharmen Bremsvorgang, dem extrem geringen Montageaufwand der Bremsvorrichtung und den geringen Kosten gesehen. Die Bremsvorrichtung für Jalousiezüge ist auf Grund ihrer Dimensionierung sehr platzsparend in den entsprechenden Möbeln integrierbar, und kann auch jederzeit in bereits bestehende Schranksysteme nachträglich montiert werden. Die Bremsvorrichtung kann durch das verwendete dehnbare Element sehr individuell den entsprechenden Schrankbreiten bzw. Schrankhöhen und damit dem Gewicht der Jalousiezüge angepasst werden.
Zur weiteren Erläuterung der Erfindung wird auf die Unteransprüche, die Zeichnungen sowie die nachfolgende Beschreibung verwiesen. In den Zeichnungen sind dargestellt:
- Fig. 1 -: Ausschnitt einer Innenansicht eines Rollladenschrankes
- Fig. 2 -: Halteelement

Die Fig. 1 zeigt einen Ausschnitt einer Innenansicht eines Rollladenschrankes, in dem der Jalousiezug 8 von seiner Rückseite sichtbar ist. Dieser Schrank kann beispielsweise als Küchenschrank, als Rollschrank unter einem Schreibtisch oder aber als normaler Büroschrank ausgeführt sein. Der Schrank besteht aus einander gegenüberliegenden Korpusseiten 2, von denen nur einer dargestellt ist, eine diese Korpusseiten 2 bedeckende Korpusseite 1 und einen nicht dargestellten Korpusboden. An der Korpusseite 2 sind im oberen Bereich des Schrankes Aufnahmeelemente 3 angebracht, die eine schneckenförmig ausgebildete Führungsschiene 31 aufweisen. Der Jalousiezug 8 wird beim Öffnen durch die Führungsschiene 31 des Aufnahmeelementes 3 kontrolliert geführt. Das Aufnahmeelement 3 kommuniziert mit einer Schiene 4, so dass der Jalousiezug 8 an seinen Seitenteilen komplett durch die Führungsschiene 31 bzw. die Schiene 4 geführt und teilweise abgedeckt ist. In diesem Ausführungsbeispiel ist das Halteelement 6 an dem Profil 9 des Jalousiezuges 8 angeordnet, welches bei durch den Jalousiezug 8 geschlossenem Möbel der Korpusseite 1 beabstandet zugeordnet ist. An der Korpusseite 1 befindet sich eine Bremsvorrichtung, welche in diesem Ausführungsbeispiel als Gummischnur 51 ausgeführt ist. Die Gummischnur 51 weist an ihren freien Enden angeordnete Befestigungselemente 7 auf, die in der Korpusseite 1 befestigbar sind. Die Gummischnur 51 ist zur Korpusseite 1 so beabstandet angeordnet, dass bei einer Bewegung des Jalousiezuges 8 das Halteelement 6 in diese eingreift und die Bewegung desJalousiezuges 8 abbremst. Die Spannung des zwischen den Befestigungselementen 7 angeordneten, als Gummischnur 51 ausgeführten dehnbaren Element 5 ist so gewählt, dass entsprechend der Höhe des Schrankes ein sicheres und unfallfreies Abbremsen des Jalousiezuges 8 jederzeit gewährleistet ist. Bei der Schließbewegung des Jalousiezuges 8 setzt sich dieser nach Überschreiten seines Schwerpunktes in vertikaler Richtung in Bewegung, bis das Haltelement 6 in das als Gummischnur 51 ausgebildete dehnbare Element 5 eingreift, so dass dieses entsprechend dem Gewicht des Jalousiezuges 8 nachgibt und bei optimaler Einstellung der Spannung des als Gummischnur 51 ausgeprägten, dehnbaren Elementes 5 kurz vor dem Verschließen am Korpusboden des Möbels gestoppt wird. Durch ein leichtes Nachdrücken an den am Jalousiezug 8 angebrachten Griffelementen kann dieser nun in eine Schließstellung gebracht werden. Es liegt jedoch auch im Rahmen der Erfindung, dass das dehnbare Element 5 im Bereich der an den Korpusseiten 2 anbringbaren Aufnahmeelemente 3 anbringbar ist. Diese Aufnahmeelemente 3 weisen eine schneckenförmig ausgebildete Führungsschiene 31 auf, in der der Jalousiezug 8 im oberen Bereich der Korpusseiten 2 führbar ist.

In Figur 2 ist ein Halteelement 6 dargestellt, welches in diesem Ausführungsbeispiel eine annährend ovale Grundfläche 62 aufweist, in die Öffnungen 63 eingebracht sind. Das Halteelement 6 weist wenigstens einen von seiner Grundfläche 62wegragenden bogenförmigen Haken 61 auf, welcher so dimensioniert ist, dass er an dem dehnbaren Element 5 eingreift und den Jalousiezug 8 abbremst. Es liegt jedoch auch im Rahmen der Erfindung, dass das Halteelement 6 zwei von seiner Grundfläche 62 wegragende bogenförmige Haken 61 aufweist, so dass der Jalousiezug 8 sowohl beim Öffnen als auch beim Schließen durch die erfindungsgemäße Bremsvorrichtung abstoppbar ist.

## Patentansprüche

1. Möbel, insbesondere Büro- oder Küchenmöbel, mit einem Möbelkorpus und einem entlang einer Nut bzw. einem Führungselement translatorisch bewegbaren Jalousiezug (8) oder dergleichen Roll- oder Schiebeelement, mit einem den Jalousiezug (8) bei Erreichen einer Schließ- bzw. Öffnungsstellung abbremsenden Bremsvorrichtung, wobei der Jalousiezug (8), der aus nebeneinander angeordneten Profilen, Stäben, Leisten und dergleichen besteht, beweglich in in den einander gegenüberliegenden Korpusseiten (2) eingebrachten Nuten bzw. Führungselementen (4) geführt ist, wobei im oberen Bereich der einander gegenüberliegenden Korpusseiten (2) Aufnahmeelemente (3) für den Jalousiezug (8) angeordnet sind und an den Korpusseiten (1, 2) eine Bremsvorrichtung angeordnet ist, wobei die Bremsvorrichtung aus einem an der Korpusseite (1, 2) befestigbaren, dehnbaren Element (5) und einem an dem Jalousiezug (8) angeordneten Halteelement (6) besteht, **dadurch gekennzeichnet, dass** das Halteelement (6), welches wenigstens einen von seiner Grundfläche (62) wegragenden bogenförmigen Haken (61) aufweist, an dem Profil (9) des Jalousiezuges (8) angeordnet ist, welches bei durch den Jalousiezug (8) geschlossenem Möbel der oberen Korpusseite (1) beabstandet zugeordnet ist, wobei das Halteelement (6) bei einer Bewegung des Jalousiezuges (8) in das als Gummischnur (51) ausgebildete dehnbare Element (5) eingreift und die Bewegung des Jalousiezuges (8) abbremst und dass das Aufnahmeelement (3) eine schneckenförmig ausgebildete Führungsschiene (31) aufweist.

2. Möbel nach Anspruch 1, **dadurch gekennzeichnet, dass** das dehnbare Element (5) von der Korpusseite (1, 2) beabstandet angeordnet ist.

3. Möbel nach einem der vorhergehenden Ansprüche, **dadurch gekennzeichnet, dass** das dehnbare Element (5) als Gummischnur (51) mit an ihren freien Enden angeordneten Befestigungselementen (7) ausgebildet ist.

4. Möbel nach einem der vorhergehenden Ansprüche, **dadurch gekennzeichnet, dass** an den Aufnahmeelementen (3) Befestigungselemente für das dehnbare Element (5) angeordnet sind.

5. Möbel nach einem der vorhergehenden Ansprüche, **dadurch gekennzeichnet, dass** die Befestigungselemente (7) in der die gegenüberliegenden Korpusseiten (2) bedeckenden oberen Korpusseite (1) befestigt sind.

6. Möbel nach einem der vorhergehenden Ansprüche, **dadurch gekennzeichnet, dass** das Halteelement (6) auf der Außenseite des Jalousiezuges (8) an dem in Schließbewegungsrichtung letztem Profil befestigt ist.

## Claims

1. Piece of furniture, in particular for office or kitchen use, having a basic furniture structure and having a shutter (8), or a similar rolling or sliding element, which can be moved in translatory fashion along a groove or a guide element, and having a braking device which brakes the shutter (8) when a closed position or open position is reached, wherein the shutter (8), which comprises profiles, bars, strips and the like arranged one beside the other, is guided in a movable manner in grooves or guide elements (4) introduced in the mutually opposite basic-structure sides (2), wherein accommodating elements (3) for the shutter (8) are arranged in the top region of the mutually opposite basic-structure sides (2) and a braking device is arranged on the basic-structure sides (1, 2), wherein the braking device comprises an extensible element (5), which can be fastened on the basic-structure side (1, 2), and a retaining element (6), which is arranged on the shutter (8), **characterized in that** the retaining element (6), which has at least one arcuate hook (61) projecting away from the basic surface area (62), is arranged on the profile (9) of the shutter (8), this profile being spaced apart from the top basic-structure side (1) when the piece of furniture is closed by the shutter (8), wherein the retaining element (6), upon movement of the shutter (8), engages in the extensible element (5), which is formed as a rubber cord (51), and brakes the movement of the shutter (8), and **in that** the accommodating element (3) has a helical guide rail (31).

2. Piece of furniture according to Claim 1, **characterized in that** the extensible element (5) is spaced apart from the basic-structure side (1, 2).

3. Piece of furniture according to one of the preceding claims, **characterized in that** the extensible element (5) is designed as a rubber cord (51) with fastening elements (7) arranged at its free ends.

4. Piece of furniture according to one of the preceding claims, **characterized in that** fastening elements for the extensible element (5) are arranged on the accommodating elements (3).

5. Piece of furniture according to one of the preceding claims, **characterized in that** the fastening elements (7) are fastened in the top basic-structure side (1), this side of the basic structure covering the mutually opposite basic-structure sides (2).

6. Piece of furniture according to one of the preceding claims, **characterized in that** the retaining element (6) is fastened on the outside of the shutter (8), on the last profile, as seen in the closing-movement direction.

## Revendications

1. Meuble, en particulier meuble de bureau ou de cuisine, comprenant un corps de meuble et un store (8) ou un élément roulant ou coulissant similaire déplaçable en translation le long d'une rainure ou d'un élément de guidage, avec un dispositif de freinage freinant le store (8) lorsqu'il atteint une position de fermeture ou d'ouverture, le store (8), qui se compose de profilés, de barres, de baguettes et similaires juxtaposés, étant guidé de manière mobile dans des rainures ou des éléments de guidage (4) pratiqués dans les côtés opposés (2) du corps, des éléments de réception (3) pour le store (8) étant disposés dans la région supérieure des côtés opposés (2) du corps, et un dispositif de freinage étant disposé sur les côtés (1, 2) du corps, le dispositif de freinage se composant d'un élément extensible (5) pouvant être fixé sur le côté (1, 2) du corps et d'un élément de retenue (6) disposé sur le store (8), **caractérisé en ce que** l'élément de retenue (6), qui présente au moins un crochet (61) de forme arquée faisant saillie depuis la surface de base (62), est disposé sur le profilé (9) du store (8), qui, lorsque le meuble est fermé par le store (8), est associé de manière espacée au côté supérieur (1) du corps, l'élément de retenue (6), dans le cas d'un déplacement du store (8), venant en prise dans l'élément extensible (5) réalisé sous forme de cordon en caoutchouc (51), et freinant le déplacement du store (8) et **en ce que** l'élément de réception (3) présente un rail de guidage (31) réalisé en forme de vis sans fin.

2. Meuble selon la revendication 1, **caractérisé en ce que** l'élément extensible (5) est disposé de manière espacée du côté (1, 2) du corps.

3. Meuble selon l'une quelconque des revendications précédentes, **caractérisé en ce que** l'élément extensible (5) est réalisé sous forme de cordon en caoutchouc (51) avec des éléments de fixation (7) disposés à ses extrémités libres.

4. Meuble selon l'une quelconque des revendications précédentes, **caractérisé en ce que** des éléments de fixation pour l'élément extensible (5) sont disposés sur les éléments de réception (3).

5. Meuble selon l'une quelconque des revendications précédentes, **caractérisé en ce que** les éléments de fixation (7) sont fixés dans le côté supérieur (1) du corps recouvrant les côtés opposés (2) du corps.

6. Meuble selon l'une quelconque des revendications précédentes, **caractérisé en ce que** l'élément de retenue (6) est fixé sur le côté extérieur du store (8) sur le dernier profilé dans la direction du déplacement de fermeture.
